# EUROPÄISCHE PATENTSCHRIFT

(11) **EP 3 908 694 B1**
(45) Veröffentlichungstag und Bekanntmachung des Hinweises auf die Patenterteilung: **26.10.2022**
(21) Anmeldenummer: 19820703.7
(22) Anmeldetag: 09.12.2019
(51) Int. Cl.: D21F 1/00, D21F 1/30

(54) **KANTENSCHUTZ FÜR EINE PAPIERMASCHINENBESPANNUNG**
EDGE PROTECTOR FOR A PAPERMACHINE FABRIC
PROTECTION DE BORD D'UN HABILLAGE POUR MACHINE À PAPIER

(30) Priorität: 08.01.2019 DE 102019100268
(43) Veröffentlichungstag der Anmeldung: 17.11.2021
(73) Patentinhaber: Voith Patent GmbH, 89522 Heidenheim (DE)
(72) Erfinder: KÖCKRITZ, Uwe, 89522 Heidenheim (DE); KALLENBERG, Jens, 89542 Herbrechtingen (DE)
(86) Internationale Anmeldenummer: PCT/EP2019/084203
(87) Internationale Veröffentlichungsnummer: WO 2020/143967

(56) Entgegenhaltungen:
- DE-A1-102007 015 055
- US-A- 5 731 059
- US-B1- 6 503 602

## Beschreibung

Die Erfindung betrifft ein Verfahren zur Erzeugung eines Kantenschutzes an einer Bespannung für eine Maschine zur Herstellung oder Veredelung einer Faserstoffbahn, insbesondere einer Papier-, Karton- oder Tissuebahn, sowie eine Bespannung insbesondere Trockensieb, mit einem nach diesem Verfahren hergestellten Kantenschutz.

Zur Herstellung einer Faserstoffbahn, wie zum Beispiel einer Papierbahn, wird regelmäßig eine Suspension aus Wasser und Fasern in einer Papiermaschine über einen Stoffauflauf auf ein Formiersieb aufgebracht. Durch das Formiersieb hindurch wird ein Großteil des Wassers aus der Suspension abgeführt, so dass es zur Bildung der eigentlichen Faserstoffbahn kommt. Sich der Formiersektion anschließende weitere Sektionen der Papiermaschine umfassen regelmäßig weitere Bespannungen, die dem weiteren Transport und der weiteren Trocknung der Faserstoffbahn dienen. Dies sind in der Regel Pressfilze und Trockensiebe. Die verschiedenen Bespannungen sind dabei zumeist als Gewebe ausgebildet, bei denen sich kreuzende Schuss- und Kettfäden miteinander verbunden bzw. verwoben sind. Die Gewebe können einlagig oder mehrlagig sein. Sie können auch weitere Schichten aufweisen, wie zum Beispiel eine Stapelfaserlage, etwa zur Bildung eines Pressfilzes. Die Bespannungen sind in der Regel zu einem Endlosband geschlossen und weisen zwei seitliche Ränder bzw. Kanten auf, die auch als Seitenränder oder Längskanten bezeichnet werden können. Im bestimmungsgemäßen Einsatz laufen sie über diverse Walzen in der Papiermaschine mit hoher Geschwindigkeit um. Um die Bespannung dabei sicher zu führen, werden Führungselemente verwendet, an denen die seitlichen Kanten der Bespannungen anlaufen können. Die hierdurch erzeugten Reibungskräfte führen jedoch zu einer hohen Belastung der seitlichen Kanten der Bespannungen. Es ist daher üblich, diese mit einem Schutz zu versehen, um einen vorzeitigen Verschleiß zu vermeiden. US 6 503 602 B1 offenbart ein Verfahren zur Erzeugung eines entsprechenden Kantenschutzes durch Aufbringen einer Monofilamentbahn.

So ist es bisher üblich, die gewobene Bespannung zunächst an den Seitenrändern zu beschneiden, um eine glatte Kante zu erhalten und anschließend die sich kreuzenden Fäden im Randbereich der Bespannung mittels eines so genannten "hot knifes" miteinander zu verschmelzen. Danach werden die Kanten noch weiter geschützt, indem sie mit einem zusätzlichen Material umgossen oder verklebt werden, beispielsweise mit Silikon. Wie sich gezeigt hat, erfüllt bei dem bekannten Verfahren der Kantenschutz jedoch nicht immer zuverlässig die Erwartungen. Insbesondere kam es in der Vergangenheit gelegentlich vor, dass parallel zur Kante verlaufende Fäden über ihre komplette Länge hinweg aus dem Gewebe im Bereich des Kantenschutzes herausgezogen wurden.

Es ist Aufgabe der vorliegenden Erfindung, ein alternatives Verfahren zur Erzeugung eines Kantenschutzes bereitzustellen, welches die oben genannten Probleme löst oder zumindest verringert.

Diese Aufgabe wird erfindungsgemäß gelöst durch das Verfahren nach Anspruch 1. Die Unteransprüche betreffen vorteilhafte Weiterbildungen der Erfindung. Gemäß der vorliegenden Erfindung wird ein Verfahren zur Erzeugung eines Kantenschutzes an einer Bespannung für eine Maschine zur Herstellung oder Veredelung einer Faserstoffbahn, insbesondere einer Papier-, Karton- oder Tissuebahn, gelehrt, welches die folgenden Schritte umfasst:
- Bereitstellen der mit dem Kantenschutz zu versehenden Bespannung, wobei die Bespannung im Wesentlichen aus einem Gewebe mit sich kreuzenden Schussfäden und Kettfäden gebildet ist und zwei gegenüberliegende Seitenränder aufweist,
- Aufbringen eines Folienstreifens auf eine Oberfläche von einem der beiden Seitenränder der Bespannung, wobei unmittelbar bevor der Folienstreifen mit der Bespannung in Kontakt gelangt, die der Bespannung zugewandte Oberfläche des Folienstreifens und die dem Folienstreifen zugewandte Oberfläche der Bespannung derart erwärmt werden, dass beide anschmelzen,
- Ausüben einer Presskraft auf den Folienstreifen, der auf die Oberfläche von einem der beiden Seitenränder der Bespannung aufgebracht wurde, so dass der Folienstreifen zumindest teilweise in das Gewebe eindringt, und
- Abkühlen des mit dem Folienstreifen versehenen Seitenrands der Bespannung, so dass sich eine stabile, insbesondere stoffschlüssige und formschlüssige, Verbindung zwischen dem Folienstreifen und dem Seitenrand der Bespannung ausbildet.

Es hat sich überraschend gezeigt, dass die Kanten der Bespannung, die gemäß dem erfindungsgemäßen Verfahren geschützt worden sind, in der Praxis weniger zum Verschleiß neigen als die mit dem herkömmlichen Verfahren geschützte Kanten. Dies lässt sich vermutlich so erklären, dass durch das Anschmelzen der Gewebefäden im Randbereich der Bespannung einerseits und des Folienstreifens andererseits nicht nur eine formschlüssig sondern zusätzlich auch eine stoffschlüssige Verbindung zwischen dem Folienstreifen und dem Gewebe zustande kommt. Dies führt dem Anschein nach dazu, dass die Verbindung derart fest und beständig ist, dass selbst dann, wenn ein parallel zum Seitenrand der Bespannung verlaufende Faden aus dem Kantenschutz herausragt, dieser Faden nicht über seine gesamte Länge aus dem Kantenschutz herausgezogen werden kann, sondern lediglich ein kleines Stück des Fadens abbricht.

Es sei angemerkt, dass der Begriff "Foliensteifen" im Sinne der vorliegenden Erfindung impliziert, dass die Breite des Folienstreifens deutlich geringer ist als die Breite der Bespannung, dessen Kanten geschützt werden sollen. Ferner sei angemerkt, dass der Begriff "anschmelzen" im Sinne der vorliegenden Erfindung bedeutet, dass das Material des Foliensteifens bzw. der Fäden im Randbereich der Bespannung nicht völlig aufgeschmolzen wird, so dass der Folienstreifen bzw. die Fäden ihre Form verlieren, sondern dass das Material lediglich durch den Energieeintrag teilweise weich gemacht wird. Insbesondere bei den Fäden ist es ausreichend, dass diese lediglich oberflächlich angeschmolzen werden. Das Folienmaterial kann hingegen annähernd über seine gesamte Dicke hinweg weich gemacht werden, um leicht in das Gewebe hineingedrückt werden zu können. Durch das Anschmelzen, Hineindrücken und Abkühlen kommt es somit nicht nur zu einer formschlüssigen Verbindung von Folienstreifen und Gewebe, sondern zusätzlich auch zu einer stoffschlüssigen Verbindung.

Um einen glatten und sauberen Rand an der fertigen Bespannung zu erhalten, wird in Weiterbildung der Erfindung vorgeschlagen, dass der mit dem Folienstreifen versehene Seitenrand der Bespannung anschließend noch beschnitten wird. Das Bescheiden kann dabei entweder herkömmlich mechanisch geschehen, beispielsweise mittels eines so genannten "disk-cutters" oder aber auch mit moderneren Technologien, wie beispielsweise mittels Ultraschalltechnik.

Vorzugsweise wird nicht nur der eine von den beiden Seitenrändern der Bespannung gemäß den erfindungsgemäßen Verfahrensschritten mit einem Kantenschutz versehen, sondern beide Seitenränder.

Damit die stoffschlüssige Verbindung zwischen dem Folienstreifen und den Fäden der Bespannung optimal ausgebildet werden kann, kann vorgesehen sein, dass die Bespannung und der Foliensteifen im Wesentlichen aus demselben Grundmaterial gebildet sind. Beispielsweise können alle Schussfäden und/oder Kettfäden der Bespannung aus demselben Material gebildet sein wie der Folienstreifen.

Gute Versuchsergebnisse konnten mit Folienstreifen erzielt werden, die überwiegend, vorzugsweise vollständig aus PET gebildet sind. PET steht dabei als Abkürzung für die Bezeichnung Polyethylenterephthalat. Ferner ließen sich gute Versuchsergebnisse erzielen, wenn der Folienstreifen eine Breite zwischen 20mm und 50mm, vorzugsweise zwischen 30mm und 40mm aufweist und/oder der Foliensteife eine Dicke zwischen 50µm und 400µm, vorzugsweise zwischen 100µm und 350µm, aufweist.

Weiterhin wird vorgeschlagen, dass die der Bespannung zugewandte Oberfläche des Folienstreifens und die dem Folienstreifen zugewandte Oberfläche der Bespannung mittels eines Strahls heißer Luft erwärmt werden, wobei der Strahl heißer Luft vorzugsweise in einen zwischen dem Folienstreifen und der Bespannung gebildeten Einlaufspalt gerichtet ist. Indem der Strahl heißer Luft in den Einlaufspalt gerichtet wird, kann sichergestellt werden, dass insbesondere der Folienstreifen nur auf der Seite angeschmolzen wird, die dem Gewebe der Bespannung zugewandt ist, wohingegen die dem Gewebe abgewandte Oberfläche des Gewebestreifens weitgehend fest bleiben kann. Somit lässt sich der Folienstreifen einfach mittels eines Anpresselements in das Gewebe der Bespannung pressen, ohne dass der Folienstreifen an dem Anpresselement hängen bzw. kleben bleibt.

Alternativ hierzu kann auch vorgesehen sein, dass die der Bespannung zugewandte Oberfläche des Folienstreifens und die dem Folienstreifen zugewandte Oberfläche der Bespannung mittels eines Heizkeils erwärmt werden. Unter dem Begriff "Heizkeil" ist dabei ein im Wesentlichen keilförmig ausgebildetes Bauteil zu verstehen, welches Wärme abgeben kann, zum Beispiel indem es selbst elektrisch erwärmt wird. Die Flanken gelangen dazu vorzugsweise mit den zu erwärmenden Oberflächen in Kontakt, welche über die Flanken des Heizkeils geführt werden und gemäß der Geometrie des Heizkeils aufeinander zulaufen, um anschließend gegeneinander gepresst bzw. ineinander hineingepresst zu werden.

In einer ersten vorteilhaften Variante des erfindungsgemäßen Verfahrens kann die Presskraft auf den auf die Oberfläche von einem der beiden Seitenränder der Bespannung aufgebrachten Foliensteifen mittels einer Anpresswalze erzeugt werden, wobei als Gegenelement zur Anpresswalze vorzugsweise eine weitere Walze bzw. weitere Anpresswalze oder eine im Wesentlichen ebene Platte verwendet werden kann.

In einer zweiten vorteilhaften Variante des erfindungsgemäßen Verfahrens kann die Presskraft auf den auf die Oberfläche von einem der beiden Seitenränder der Bespannung aufgebrachten Foliensteifen mittels zwei keilförmig aufeinander zulaufende Andruckplatten aufgebracht werden, wobei die Bespannung zusammen mit dem Foliensteifen durch einen sich verjüngenden Spalt zwischen den beiden Andruckplatten geführt werden kann.

Ein weiterer Aspekt der vorliegenden Erfindung betrifft eine Bespannung mit einem Kantenschutz, welcher nach dem zuvor beschriebenen erfindungsgemäßen Verfahren hergestellt worden ist. Insbesondere bei Trockensieben ist ein effektiver Kantenschutz von großer Bedeutung, um einen frühzeitigen Verschleiß an den Kanten der Trockensiebe zu verhindern.

Anhand von Ausführungsbeispielen werden nachfolgend einige vorteilhafte Ausprägungen der Erfindung näher erläutert, wobei auf die nicht-maßstabsgetreuen Zeichnungen Bezug genommen wird. Die genannten Merkmale können nicht nur in der dargestellten Kombination vorteilhaft umgesetzt werden, sondern auch einzeln untereinander kombiniert werden. Die nicht maßstabsgetreuen Figuren zeigen im Einzelnen:
- **Fig.1**: eine erste beispielhafte Ausführungsform des erfindungsgemäßen Verfahrens,
- Fig.2: eine zweite beispielhafte Ausführungsform des erfindungsgemäßen Verfahrens,
- **Fig.3**: eine dritte beispielhafte Ausführungsform des erfindungsgemäßen Verfahrens, und
- **Fig.4**: ein Blick auf die mit Kantenschutz versehene Bespannung von oben.

Nachfolgend werden die Figuren detaillierter beschrieben. Figur 1 veranschaulicht eine erste beispielhafte Ausführungsform des erfindungsgemäßen Verfahrens. Um eine Bespannung 10, beispielsweise ein gewobenes Trockensieb, mit einem Kantenschutz 12 zu versehen, wird die Bespannung 10 zunächst über zwei drehbar gelagerte Walzen gespannt, nämlich eine erste Spannwalze 14 und eine zweite Spannwalze 16. Anschließend wird ein Folienstreifen 18, der auf einer Rolle 20 aufgewickelt sein kann, auf einen der beiden Seitenränder der Bespannung 10 aufgebracht. Hierzu wird der Folienstreifen 18 über eine Anpresswalze 22 geführt. Die Anpresswalze 22 ist dabei so positionierbar bzw. positioniert, dass sie zusammen mit einer Gegenwalze 23 eine vordefinierte Presskraft auf den Folienstreifen 18 ausübt, wenn dieser zusammen mit der Bespannung 10 durch einen Spalt 24 zwischen Anpresswalze 22 und Gegenwalze 23 geführt wird. Die Presskraft auf den Folienstreifen 18 ist dabei so bemessen, dass der Folienstreifen 18 das Gewebe der Bespannung 10 im Wesentlichen vollständig durchdringt, so dass die Fäden der Bespannung 10 im Bereich des Seitenrandes vollständig von dem Folienstreifen 18 umschlossen werden. Damit die Durchdringung des Gewebes mit dem Folienstreifen 18 möglich wird, werden sowohl das Gewebe als auch der Foliensteifen 18 zuvor erwärmt, so dass sie anschmelzen. Hierzu wird eine Heißluftquelle 26 verwendet, die so ausgerichtet ist, dass ein Strahl heißer Luft, welcher in Figur 1 durch drei parallele Pfeile angedeutet ist, in den Spalt 24 gerichtet wird. Vorzugsweise ist die Wärmemenge so berechnet, dass die Fäden im Randbereich der gewobenen Bespannung 10 nur oberflächlich schmelzen bzw. weich werden, wohingegen der Folienstreifen 18 beinahe über seine gesamte Dicke hinweg weich wird. Das Verfahren kann solange kontinuierlich fortgesetzt werden, bis die Bespannung 10 entlang ihres gesamten Umfangs mit dem Kantenschutz 12 versehen ist. Anschließend oder gleichzeitig kann auch noch die in Maschinenquerrichtung gegenüberliegende Kante der Bespannung auf dieselbe Weise mit einem Kantenschutz 12 versehen werden.

Figur 2 veranschaulicht eine zweite beispielhafte Ausführungsform des erfindungsgemäßen Verfahrens. Dieselben Bezugszeichen beziehen sich dabei auf dieselben Bauteile bzw. Bauteilabschnitte wie bei der Ausführungsform in Figur 1. Insofern wird nachfolgend nur auf die Unterschiede zu der Ausführungsform in Figur 1 eingegangen und im Übrigen auf die obige Beschreibung verwiesen. Der wesentliche Unterschied zwischen der ersten Ausführungsform und der zweiten Ausführungsform besteht darin, dass die Anpresswalze 22 nicht im Zusammenspiel mit der Gegenwalze 23 einen Spalt 24 bildet, durch welchen eine Presskraft auf den Folienstreifen 18 ausgeübt wird, sondern stattdessen wird ein solcher Spalt im Zusammenspiel der Anpresswalze 22 mit einer Platte 28 ausgebildet. Die Platte 28 kann im Wesentlichen Eben ausgebildet sein, d.h. eine der Anpresswalze 22 zugewandte Oberfläche aufweisen, welche im Wesentlichen eben ist. Dabei weist die Platte 28 vorzugsweise eine Einlaufschräge (an seinem in Figur 2 linken Ende) auf. Die Heißluftquelle 26 ist wieder so zu positionieren, dass sie einen Strahl heißer Luft in den Spalt zwischen Anpresswalze 22 und Platte 28 richtet.

Figur 3 veranschaulicht eine dritte beispielhafte Ausführungsform des erfindungsgemäßen Verfahrens. Dieselben Bezugszeichen beziehen sich dabei auf dieselben Bauteile bzw. Bauteilabschnitte wie bei der Ausführungsform in Figur 2. Insofern wird nachfolgend nur auf die Unterschiede zu der Ausführungsform in Figur 2 eingegangen und im Übrigen auf die obige Beschreibung zu den ersten beiden Ausführungsformen verwiesen. Der wesentliche Unterschied zwischen der zweiten Ausführungsform und der dritten Ausführungsform besteht darin, dass die Anpresswalze 22 der zweiten Ausführungsform durch eine weitere Platte 30 ersetzt wurde, die im Zusammenspiel mit der Platte 30 einen Spalt bildet, durch welchen eine Presskraft auf den Folienstreifen 18 ausgeübt wird. Die beiden Platten 28, 30 bilden dabei zusammen vorzugsweise einen sich verjüngenden Spalt aus, durch welchen die Bespannung 10 zusammen mit dem Folienstreifen 18 hindurchgeführt wird, damit der Folienstreifen 18 in das Gewebe der Bespannung 10 hindurchgedrückt wird bzw. dieses vorzugsweise vollständig durchdringt. Die Heißluftquelle 26 ist so wie bei der zweiten Ausführungsform positioniert.

Figur 4 zeigt eine Draufsicht auf die über die beiden Spannwalzen 14, 16 gespannte Bespannung 10, welche an ihren beiden Seitenrändern mit einem jeweiligen Kantenschutz 12 versehen ist. Vorzugsweise werden die beiden Seitenränder anschließend noch beschnitten, beispielsweise mittels Ultraschalltechnik, um glatte Ränder und eine Bespannung mit genau definierter Breite zu erhalten. Die Fäden des Gewebes sind dabei durch die form- und stoffschlüssige Verbindung so gut geschützt, dass ein Herauslösen einzelner Fäden aus dem Kantenschutz 12 beinahe unmöglich ist. Eher neigen einzelne Fadenenden, die unter Umständen aus dem Kantenschutz 12 herausragen, abzubrechen.

### Bezuqszeichenliste

- 10: Bespannung
- 12: Kantenschutz
- 14: erste Spannwalze
- 16: zweite Spannwalze
- 18: Folienstreifen
- 20: Rolle
- 22: Anpresswalze
- 23: Gegenwalze bzw. weitere Walze
- 24: (Einlauf-)Spalt
- 26: Heißluftquelle
- 28: Platte
- 30: weitere Platte

## Patentansprüche

1. Verfahren zur Erzeugung eines Kantenschutzes (12) an einer Bespannung (10) für eine Maschine zur Herstellung oder Veredelung einer Faserstoffbahn, insbesondere einer Papier-, Karton- oder Tissuebahn, umfassend die folgenden Schritte:
- Bereitstellen der mit dem Kantenschutz (12) zu versehenden Bespannung (10), wobei die Bespannung (10) im Wesentlichen aus einem Gewebe mit sich kreuzenden Schussfäden und Kettfäden gebildet ist und zwei gegenüberliegende Seitenränder aufweist,
- Aufbringen eines Folienstreifens (18) auf eine Oberfläche von einem der beiden Seitenränder der Bespannung (10), wobei unmittelbar bevor der Folienstreifen (18) mit der Bespannung (10) in Kontakt gelangt, die der Bespannung (10) zugewandte Oberfläche des Folienstreifens (18) und die dem Folienstreifen (10) zugewandte Oberfläche der Bespannung (10) derart erwärmt werden, dass beide anschmelzen,
- Ausüben einer Presskraft auf den Folienstreifen (18), der auf die Oberfläche von einem der beiden Seitenränder der Bespannung (10) aufgebracht wurde, so dass der Folienstreifen (18) zumindest teilweise in das Gewebe eindringt, und
- Abkühlen des mit dem Folienstreifen (18) versehenen Seitenrands der Bespannung (10), so dass sich eine stabile, insbesondere stoffschlüssige und formschlüssige, Verbindung zwischen dem Folienstreifen (18) und dem Seitenrand der Bespannung (10) ausbildet.

2. Verfahren nach Anspruch 1, **dadurch gekennzeichnet,**
**dass** das Verfahren ferner den folgenden Schritt umfasst:
- Beschneiden des mit dem Folienstreifen (18) versehenen Seitenrandes.

3. Verfahren nach Anspruch 1 oder 2, **dadurch gekennzeichnet,**
**dass** auch der andere der beiden Seitenränder der Bespannung (10) mittels derselben Verfahrensschritte mit einem Kantenschutz (12) versehen wird.

4. Verfahren nach einem der vorhergehenden Ansprüche, **dadurch gekennzeichnet, dass** die Bespannung (10) und der Foliensteifen (18) im Wesentlichen aus demselben Grundmaterial gebildet sind.

5. Verfahren nach einem der vorhergehenden Ansprüche, **dadurch gekennzeichnet, dass** der Folienstreifen (18) überwiegend, vorzugsweise vollständig, aus PET gebildet ist.

6. Verfahren nach einem der vorhergehenden Ansprüche, **dadurch gekennzeichnet, dass** der Folienstreifen (18) eine Breite zwischen 20mm und 50mm, vorzugsweise zwischen 30mm und 40mm aufweist und/oder der Foliensteife (18) eine Dicke zwischen 50µm und 400µm, vorzugsweise zwischen 100µm und 350µm, aufweist.

7. Verfahren nach einem der vorhergehenden Ansprüche, **dadurch gekennzeichnet, dass** die der Bespannung (10) zugewandte Oberfläche des Folienstreifens (18) und die dem Folienstreifen (18) zugewandte Oberfläche der Bespannung (10) mittels eines Strahls heißer Luft erwärmt werden, wobei der Strahl heißer Luft vorzugsweise in einen zwischen dem Folienstreifen (18) und der Bespannung (10) gebildeten Einlaufspalt (24) gerichtet ist.

8. Verfahren nach einem der Ansprüche 1-6, **dadurch gekennzeichnet,**
**dass** die der Bespannung (10) zugewandte Oberfläche des Folienstreifens (18) und die dem Folienstreifen (18) zugewandte Oberfläche der Bespannung (10) mittels eines Heizkeils erwärmt werden.

9. Verfahren nach einem der vorhergehenden Ansprüche, **dadurch gekennzeichnet, dass** die Presskraft auf den auf die Oberfläche von einem der beiden Seitenränder der Bespannung (10) aufgebrachten Foliensteifen (18) mittels einer Anpresswalze (22) erzeugt wird, wobei als Gegenelement zur Anpresswalze (22) vorzugsweise eine weitere Walze (23) oder eine im Wesentlichen ebene Platte (28) verwendet wird.

10. Verfahren nach einem der Ansprüche 1-8, **dadurch gekennzeichnet,**
**dass** die Presskraft auf den auf die Oberfläche von einem der beiden Seitenränder der Bespannung (10) aufgebrachten Foliensteifen (18) mittels zwei keilförmig aufeinander zulaufende Andruckplatten (28, 30) aufgebracht wird, wobei die Bespannung (10) zusammen mit dem Foliensteifen (18) durch einen sich verjüngenden Spalt zwischen den beiden Andruckplatten (28, 30) geführt wird.

11. Bespannung (10) für eine Maschine zur Herstellung oder Veredelung einer Faserstoffbahn mit einem Kantenschutz (12), welcher nach einem der vorherigen Ansprüche hergestellt worden ist, wobei die Bespannung (10) vorzugsweise ein Trockensieb ist.

## Claims

1. Method for producing an edge protector (12) on a fabric (10) for a machine for producing or finishing a fibrous web, in particular a paper, board or tissue web, comprising the following steps:
- providing the fabric (10) to be provided with the edge protector (12), wherein the fabric (10) is substantially formed from a woven material with crossing weft threads and warp threads and has two side edges which lie opposite one another,
- applying a film strip (18) to a surface of one of the two side edges of the fabric (10), wherein, immediately before the film strip (18) comes into contact with the fabric (10), that surface of the film strip (18) which faces the fabric (10) and that surface of the fabric (10) which faces the film strip (10) are heated in such a way that the two melt slightly,
- exerting a pressing force on the film strip (18) which has been applied to the surface of one of the two side edges of the fabric (10), with the result that the film strip (18) penetrates at least partially into the woven material, and
- cooling that side edge of the clothing (10) which is provided with the film strip (18), with the result that a stable, in particular integral and form-fitting, connection is formed between the film strip (18) and the side edge of the fabric (10).

2. Method according to Claim 1, **characterized**
**in that**, furthermore, the method comprises the following step:
- trimming the side edge which is provided with the film strip (18).

3. Method according to Claim 1 or 2, **characterized**
**in that** the other of the two side edges of the fabric (10) is also provided with an edge protector (12) by means of the same method steps.

4. Method according to one of the preceding claims, **characterized**
**in that** the fabric (10) and the film strip (18) are substantially formed from the same basic material.

5. Method according to one of the preceding claims, **characterized**
**in that** the film strip (18) is predominantly, preferably completely, formed from PET.

6. Method according to one of the preceding claims, **characterized**
**in that** the film strip (18) has a width between 20 mm and 50 mm, preferably between 30 mm and 40 mm, and/or the film strip (18) has a thickness between 50 µm and 400 µm, preferably between 100 µm and 350 µm.

7. Method according to one of the preceding claims, **characterized**
**in that** that surface of the film strip (18) which faces the fabric (10) and that surface of the fabric (10) which faces the film strip (18) are heated by means of a jet of hot air, wherein the jet of hot air is preferably directed into an inlet gap (24) formed between the film strip (18) and the fabric (10).

8. Method according to one of Claims 1-6, **characterized in that** that surface of the film strip (18) which faces the fabric (10) and that surface of the fabric (10) which faces the film strip (18) are heated by means of a heating wedge.

9. Method according to one of the preceding claims, **characterized**
**in that** the pressing force onto the film strip (18) applied to the surface of one of the two side edges of the fabric (10) is produced by means of a pressure roll (22), wherein a further roll (23) or a substantially flat plate (28) is preferably used as an opposing element to the pressure roll (22).

10. Method according to one of Claims 1-8, **characterized in that** the pressing force onto the film strip (18) applied to the surface of one of the two side edges of the fabric (10) is applied by means of two pressure plates (28, 30) tapering towards one another in a wedge shape, wherein the fabric (10), together with the film strip (18), is guided through a tapering gap between the two pressure plates (28, 30).

11. Fabric (10) for a machine for producing or finishing a fibrous web, having an edge protector (12) which has been produced according to one of the preceding claims, wherein the fabric (10) is preferably a dryer fabric.

## Revendications

1. Procédé de production d'une protection de bord (12) sur une toile (10) pour une machine de fabrication ou de finition d'une bande de matière fibreuse, notamment d'une bande de papier, de carton ou de papier mince, qui comprend les étapes suivantes :
- la fourniture de la toile (10) à munir de la protection de bord (12), la toile (10) étant essentiellement formée d'un tissu avec des fils de trame et des fils de chaîne qui se croisent et présentant deux bords latéraux opposés,
- l'application d'un ruban de film (18) sur une surface de l'un des deux bords latéraux de la toile (10) ; juste avant que le ruban de film (18) n'entre en contact avec la toile (10), la surface du ruban de film (18) faisant face à la toile (10) et la surface de la toile (10) faisant face au ruban de film (18) étant chauffées de telle sorte qu'elles fondent toutes les deux,
- le fait d'exercer une force de pression sur le ruban de film (18) qui a été appliqué sur la surface de l'un des deux bords latéraux de la toile (10), de telle sorte que le ruban de film (18) pénètre au moins partiellement dans le tissu, et
- le refroidissement du bord latéral de la toile (10) muni du ruban de film (18), de telle sorte qu'une liaison stable, notamment par liaison de matière et par accouplement de forme, se forme entre le ruban de film (18) et le bord latéral de la toile (10).

2. Procédé selon la revendication 1, **caractérisé en ce que** le procédé comprend en outre l'étape suivante :
- la découpe du bord latéral muni du ruban de film (18) .

3. Procédé selon la revendication 1 ou 2, **caractérisé en ce que** l'autre des deux bords latéraux de la toile (10) est également muni d'une protection de bord (12) au moyen des mêmes étapes de procédé.

4. Procédé selon l'une quelconque des revendications précédentes, **caractérisé en ce que** la toile (10) et le ruban de film (18) sont formées essentiellement à partir du même matériau de base.

5. Procédé selon l'une quelconque des revendications précédentes, **caractérisé en ce que** le ruban de film (18) est formée principalement, de préférence entièrement, à partir de PET.

6. Procédé selon l'une quelconque des revendications précédentes, **caractérisé en ce que** le ruban de film (18) présente une largeur comprise entre 20 mm et 50 mm, de préférence entre 30 mm et 40 mm, et/ou le ruban de film (18) présente une épaisseur comprise entre 50 µm et 400 µm, de préférence entre 100 µm et 350 µm.

7. Procédé selon l'une quelconque des revendications précédentes, **caractérisé en ce que** la surface du ruban de film (18) faisant face à la toile (10) et la surface de la toile (10) faisant face au ruban de film (18) sont chauffées au moyen d'un jet d'air chaud, le jet d'air chaud étant de préférence dirigé dans un espace d'entrée (24) formé entre le ruban de film (18) et la toile (10).

8. Procédé selon l'une quelconque des revendications 1 à 6, **caractérisé en ce que** la surface du ruban de film (18) faisant face à la toile (10) et la surface de la toile (10) faisant face au ruban de film (18) sont chauffées au moyen d'une cale chauffante.

9. Procédé selon l'une quelconque des revendications précédentes, **caractérisé en ce que** la force de pression sur le ruban de film (18) appliqué sur la surface de l'un des deux bords latéraux de la toile (10) est générée au moyen d'un rouleau de pression (22), un autre rouleau (23) ou une plaque essentiellement plane (28) étant de préférence utilisé en tant que contre-élément du rouleau de pression (22).

10. Procédé selon l'une quelconque des revendications 1 à 8, **caractérisé en ce que** la force de pression est appliquée au ruban de film (18) appliqué sur la surface de l'un des deux bords latéraux de la toile (10) au moyen de deux plaques de pression (28, 30) convergeant l'une vers l'autre en forme de coin, la toile (10) étant guidée conjointement avec le ruban de film (18) à travers une fente qui se rétrécit entre les deux plaques de pression (28, 30).

11. Toile (10) pour une machine de fabrication ou de finition d'une bande de matière fibreuse avec une protection de bord (12), qui a été fabriquée selon l'une quelconque des revendications précédentes, la toile (10) étant de préférence un tamis de séchage.
